# EUROPÄISCHE PATENTSCHRIFT

(11) **EP 0 016 898 B1**
(45) Veröffentlichungstag und Bekanntmachung des Hinweises auf die Patenterteilung: **21.04.1982**
(21) Anmeldenummer: 79890060.1
(22) Anmeldetag: 12.12.1979
(51) Int. Cl.: B21C 47/24

(54) **Bundwagen zum Fördern von Blechbunden**
Coil carriage for transferring coils of sheet metal
Chariot pour le transfert d'enroulements de tôle

(30) Priorität: 22.03.1979 AT 2161/79
(43) Veröffentlichungstag der Anmeldung: 15.10.1980
(73) Patentinhaber: VOEST-ALPINE Aktiengesellschaft, A-4010 Linz (AT)
(72) Erfinder: Sedlacek, Franz, A-4020 Linz (AT); Szolga, Karl, A-4050 Traun (AT)
(74) Vertreter: Hübscher, Gerhard, Dipl.-Ing.

## Beschreibung

Die Erfindung bezieht sich auf einen Bundwagen zum Fördern von Blechbunden mit einem Hubtisch, in dem eine Bundauflage um eine vertikale Achse drehbar gelagert und über einen Antrieb in Form mindestens eines am Hubtisch gelagerten Hydraulikzylinders verschwenkbar ist.

Fördervorrichtungen für Blechbunde bestehen häufig aus zwei oder mehreren Bundwagen, die miteinander gekuppelt und zwischen ortsfesten Bundablagen verfahrbar sind. Die von einem Kran od. dgl. an der Aufgabestelle auf der Bundablage abgesetzten Bunde werden durch Anheben des Hubtisches des ersten Bundwagens von der Bundablage abgehoben und zur nächsten Bundablage gefahren, wo sie durch ein Senken des Hubtisches wieder abgesetzt werden. Kehren die Bundwagen in ihre Ausgangslage zurück, so befindet sich der erste Wagen wieder im Bereich der Aufgabestellung, während der zweite Wagen unterhalb des abgesetzten Bundes steht. Durch ein Anheben des Hubtisches des zweiten Wagens und ein wiederholtes Verfahren der Bundwagen kann somit eine Reihe von Bunden zwischen einer Aufgabestelle und einer Bearbeitungsanlage von Ablage zu Ablage weitergefördert werden. Da zur Weiterverarbeitung der Bleche die Bunde üblicherweise abgewickelt werden und der Abwickelsinn zufolge der Haspelkonstruktion festgelegt ist, müssen die Bunde in einer bestimmten Weise vom Haspel übernommen werden. Wird folglich ein Bund an der Aufgabestelle falsch orientiert abgelegt, so muß er, um den Abwickelsinn des Haspels beibehalten zu können, um 180° gedreht werden, damit die zunächst in Förderrichtung weisende Stirnseite des Bundes entgegen der Förderrichtung zeigt. Zu diesem Zweck wird der Bund durch ein Hebezeug erfaßt, gewendet und wieder abgelegt. Dieses Wenden der Blechbunde erfordert aber nicht nur einen zusätzlichen Arbeitsaufwand, sondern bringt auch die zusätzliche Gefahr einer Bundbeschädigung mit sich. Außerdem kann nur mit aufwendigen Mitteln gewährleistet werden, daß der Bund wieder an der gleichen Stelle abgesetzt wird. Die mittige Lage des Bundes auf den einzelnen Bundablagen wird daher gefährdet, was Lagekorrekturen erforderlich macht.

Der Erfindung liegt somit die Aufgabe zugrunde, diese Mängel zu vermeiden und einen Bundwagen der eingangs geschilderten Art so zu verbessern, daß ein einfaches Wenden der Bunde ohne Beschädigungsgefahr und ohne zusätzliche Lagekorrekturen gewährleistet wird.

Die Erfindung löst die gestellte Aufgabe dadurch, daß die Bundauflage um 180° verschwenkbar und über den Steg eines Umlaufgetriebes antreibbar ist, das aus einem drehfest mit der Bundauflage verbundenen Zentralrad, einem am Steg gelagerten Umlaufrad und einem mit dem Umlaufrad kämmenden, am Hubtisch angeordneten, innen verzahnten Zahnkranzsegment besteht, wobei die Achse des Zentralrades koaxial zur vertikalen Achse vorgesehen ist.

Auf Grund der gegenüber dem Hubtisch drehbaren Lagerung der Bundauflage braucht zum Wenden des Bundes dieser nicht mehr vom Bundwagen abgehoben zu werden, so daß auch alle mit dem Abheben.verbundenen Nachteile entfallen. Der mittig auf der Bundauflage liegende Bund wird bei angehobenem Hubtisch einfach mit der Bundauflage um deren Drehachse um 180° verschwenkt, wobei die Drehachse der Bundauflage selbstverständlich durch die Auflagenmitte hindurchgehen muß, um beim Verschwenken keine Versetzungen zu erhalten.

Grundsätzlich ist die Schwenkbarkeit von Bundauflagen bekannt, doch dienen die bekannten, schwenkbaren Bundauflagen nur dazu, die einem Abwickelhaspel zuzuführenden Bunde mit Hilfe einer senkrecht zur Förderrichtung des Bundes angeordneten Schere beschneiden zu können, was einen Schwenkwinkel von 90° erfordert. Gemäß einem solchen Stand der Technik soll durch das Verschwenken der Bundauflage um 90°, was mit Hilfe eines Hydraulikzylinders als Antrieb durchgeführt werden kann (US-A-3 077 317), die Achsrichtung der Blechbunde gegenüber einer Bearbeitungs-oder Transporteinrichtung ausgerichtet werden, was im Gegensatz zur Erfindung steht, weil die Bunde ja bereits ausgerichtet sind und diese Ausrichtung beibehalten werden soll.

Wegen der geringen Platzverhältnisse sollen vergleichsweise kurze Stellwege ausreichen, um einen Schwenkwinkel von 180° für die Bundauflage sicherzustellen. Dies wird durch den Antrieb des Steges eines Umlaufgetriebes mit Hilfe eines Hydraulikzylinders erreicht, weil der Steg nur um einen vergleichsweise kleinen Winkel verschwenkt zu werden braucht, um das mit der Bundauflage drehfest verbundene Zentralrad um 180° zu verdrehen.

Der Schwenkwinkel des Steges und damit des Zentralrades kann dabei durch die Hublänge des Hydraulikzylinders bestimmt werden. Es ist aber auch ohne weiteres möglich, entsprechende Endschalter vorzusehen, die die Zylinderbeaufschlagung steuern. Beim Vorsehen von solchen Endschaltern braucht der Zylinderhub nicht auf das Übersetzungsverhältnis des Umlaufgetriebes abgestellt zu werden. Außerdem könnten auch Schwenkwinkel von 90° erreicht werden, um die Blechbunde, wie dies bekannt ist, gegenüber von Bearbeitungsanlagen, beispielsweise einer Schere, ausrichten zu können.

In der Zeichnung ist der Erfindungsgegenstand in einem Ausführungsbeispiel schematisch dargestellt. Es zeigt
Fig. 1 einen Bundwagen zum Fördern von Blechbunden im teilweisen Längsschnitt und
Fig. 2 diesen Bundwagen im Schnitt nach der Linie 11-11 der Fig. 1.

Der dargestellte Bundwagen 1 ist über Laufräder 2 auf Schienen 3 mittels eines nicht näher dargestellten Hydraulikmotors verfahrbar und besitzt einen Hubtisch 4, der mit Hilfe von Führungsstangen 5 vertikal verschiebbar im Bundwagen 1 gelagert ist. Zum Heben und Senken dieses Hubtisches 4 dient ein Hydraulikzylinder 6, der im Bundwagen 1 untergebracht ist.

Die Bundauflage 7 des Bundwagens 1 wird nicht im herkömmlichen Sinn vom Hubtisch 4 gebildet, sondern ist als eigener Bauteil auf einem vertikalen, vom Hubtisch 4 getragenen Lagerzapfen 8 drehbar gelagert. Zum Verdrehen dieser Bundauflage 7 dient ein Umlaufgetriebe 9, dessen Zentralrad 10 koaxial zum Lagerzapfen 8 an der Unterseite der Bundauflage befestigt ist. Das mit dem Zentralrad kämmende Umlaufrad 11 wird von einem drehbar auf dem Lagerzapfen 8 gehaltenen Steg 12 getragen, der mit Hilfe von zwei diametral angreifenden, am Hubtisch 4 angeordneten Hydraulikzylindern 13 verschwenkt wird. Da bei einer Verschwenkung des Steges 12 das Umlaufrad 11 an einem fest mit dem Hubtisch 4 verbundenen, innenverzahnten Zahnkranzsegment 14 abgewälzt wird, wird über das Umlaufrad 11 auch das Zentralrad 10 und damit die Bundauflage 7 verdreht, wobei mit einem vergleichsweise kleinen Schwenkwinkel des Steges 12 ein großer Verdrehwinkel für die Bundauflage 7 erreicht wird. Mit entsprechenden Anschlägen auf der Unterseite der Bundauflage 7 zusammenwirkende Endschalter 15 begrenzen den Verstellweg, so daß die für ein Wenden der Bunde notwendigen Schwenkwinkel von 180° sicher eingehalten werden können.

Da bei mehreren hintereinandergeschalteten Bundwagen jeder Bundwagen jeden Bund um einen Förderschritt weiterfördert, braucht bei einer solchen Förderanlage nur ein Bundwagen mit einer verschwenkbaren Bundauflage versehen zu werden, obwohl selbstverständlich auch mehrere oder alle Bundwagen damit ausgerüstet sein können. Die zur Kupplung mit dem anschließenden Bundwagen vorgesehenen Hydraulikzylinder sind in der Zeichnung mit dem Bezugszeichen 16 versehen. Über die Einstellung des Abstandes zwischen zwei aufeinanderfolgenden Bundwagen kann die mittige Aufnahme der Blechbunde durch die Bundauflage sichergestellt werden.

## Patentansprüche

Bundwagen (1) zum Fördern von Blechbunden mit einem Hubtisch (4), in dem eine Bundauflage (7) um eine vertikale Achse (8) drehbar gelagert und über einen Antrieb in Form mindestens eines am Hubtisch (4) gelagerten Hydraulikzylinders (13) verschwenkbar ist, dadurch gekennzeichnet, daß die Bundauflage (7) um 180° verschwenkbar und über den Steg (12) eines Umlaufgetriebes (9) antreibbar ist, das aus einem drehfest mit der Bundauflage (7) verbundenen Zentralrad (10), einem am Steg (12) gelagerten Umlaufrad (11) und einem mit dem Umlaufrad (11) kämmenden, am Hubtisch (4) angeordneten, innenverzahnten Zahnkranzsegment (14) besteht, wobei die Achse des Zentralrades (10) koaxial zur vertikalen Achse (8) vorgesehen ist.

## Claims

A coil car (1) for conveying sheet metal coils, comprising a lifting table (4), in which a coil support (7) is mounted for rotation about a vertical axis (8) and is pivotally movable by drive means comprising at least one hydraulic cylinder (13), which is mounted on the lifting table (4), characterized in that the coil support (7) is pivotally movable through 180° and is adapted to be driven beyond the planet carrier (12) of a planetary gear train (9) which consists of a sun gear (10), which is non-rotatably connected to the coil support (7), a planet pinion (11) mounted on the planet carrier (12) and an internal gear segment (14), which is carried by the lifting table (4) and meshes with the planet pinion (11), and that the a axis of the sun gear (10) is coaxial to the vertical axis (8).

## Revendications

Chariot à bobines (1) pour le transport de bobines de tôle. comportant une table de levage (4) dans laquelle un appui de bobines (7) est monté de manière à pouvoir tourner autour d'un axe vertical (8) et peut pivoter sous l'action d'un entraînement réalisé sous la forme d'au moins un vérin hydraulique (13) monté sur la table de levage (4), caractérisé par le fait que l'appui de bobines (7) peut pivoter de 180° et peut être entraîné par l'intermédiaire du porte-satellite (12) d'un train épicycloïdal (9) qui est formé d'une roue planétaire (10) solidaire en rotation de l'appui de bobines (7), d'un satellite (11) monté sur le porte-satellite (12) et d'un secteur denté (14) à denture intérieure disposé sur la table de levage (4) et engrenant avec le satellite (11), l'axe de la roue planétaire (10) étant prévu coaxialement à l'axe vertical (8).
